# EUROPÄISCHE PATENTSCHRIFT

(11) **EP 0 870 905 B1**
(45) Veröffentlichungstag und Bekanntmachung des Hinweises auf die Patenterteilung: **04.09.2002**
(21) Anmeldenummer: 98100651.3
(22) Anmeldetag: 15.01.1998
(51) Int. Cl.: F01L 9/04

(54) **Stromsteuerverfahren für ein elektromagnetisch betätigtes Hubventil**
Current control process for an electromagnetically operated lift valve of an internal combustion engine
Procédé de contrôle de courant pour une soupape à actionnement électromagnétique de moteur à combustion interne

(30) Priorität: 08.04.1997 DE 19714518
(43) Veröffentlichungstag der Anmeldung: 14.10.1998
(73) Patentinhaber: Bayerische Motoren Werke Aktiengesellschaft, 80788 München (DE)
(72) Erfinder: Bayer, Michael, 87719 Mindelheim (DE); Brandl, Rudolph, 80935 München (DE); Plitz, Marcus, 80933 München (DE)

(56) Entgegenhaltungen:
- EP-A- 0 662 697
- EP-A- 0 727 566
- DE-A- 3 611 220
- DE-A- 4 414 609
- "ELECTROMAGNETIC ENGINE VALVE ACTUATOR WITH LOW SEATING VELOCITY" RESEARCH DISCLOSURE, Nr. 352, 1.August 1993, Seite 518 XP000395246

## Beschreibung

Die Erfindung betrifft ein Stromsteuerverfahren für ein elektromagnetisch betätigtes Hubventil einer Brennkraftmaschine, welches durch eine zwischen alternierend mit Strom beaufschlagten Magnetspulen angeordnete Ankerplatte jeweils gegen die Kraft einer Rückstellfeder schwingend oszillierend bewegt wird, wobei ausgehend von der ersten Endlage des Ankers, in welcher dieser an der ersten mit einem Haltestrom beaufschlagten Magnetspule anliegt, zunächst der betragsmäßig niedrige Haltestrom der ersten Magnetspule abgeschaltet wird, und wobei anschließend die zweite Magnetspule zunächst mit einem betragsmäßig hohen Fangstrom und danach mit dem Haltestrom beaufschlagt wird, um zunächst den Anker anzuziehen und danach den an der Magnetspule anliegenden Anker zu halten.
Zum technischen Umfeld wird beispielshalber auf die DE 38 26 978 A1 sowie die DE 195 30 394 verwiesen, wobei die erstgenannte Schrift einen möglichen Aufbau einer elektromagnetischen Betätigungsvorrichtung für ein Brennkraftmaschinen-Hubventil zeigt, während die zweitgenannte Schrift Informationen über den sog. Fangstrom sowie den sog. Haltestrom enthält.

Ein Stromsteuerverfahren entsprechend dem Oberbegriff des Anspruchs 1 geht beispielsweise auch aus der EP-A-662697 hervor.

Aus der EP-A-408963 geht ein Verfahren zur Steuerung der Ankerbewegung von Schaltmagneten hervor, bei dem nach einer Erhöhung des Stroms in der zweiten Magnetspule auf einen Fangwert ab einem Zeitpunkt, der vor dem Auftreffen des Magnetankers auf der Polfläche liegt, der Strom linear auf einen Wert geregelt wird, der niedriger als der Fangwert ist, um das Auftreffen des Ankers ermitteln zu können. Bei diesem bekannten Verfahren soll insbesondere der Energieverbrauch bzw. der Stromverbrauch herabgesetzt werden. Anforderungen an die Geräuschminimierung werden hierbei nicht gestellt.

Grundsätzlich sind elektromagnetische Betätigungsvorrichtungen für Brennkraftmaschinen-Hubventile von immensem Vorteil, da hiermit die sogenannten Ventilsteuerzeiten, d. h. die jeweiligen Öffnungs- und Schließzeitpunkte des Hubventiles den jeweiligen Anforderungen entsprechend frei eingestellt werden können. Nachteilig ist bislang jedoch unter anderem das hohe Geräuschniveau, das sich an einem elektromagnetisch betätigten Brennkraftmaschinen-Hubventil einstellt. Eine wesentliche Geräuschquelle ist dabei unter anderem das Auftreffen des Ankers auf die jeweilige Magnetspule.

Eine Abhilfemaßnahme für diese Problematik aufzuzeigen, ist Aufgabe der vorliegenden Erfindung.
Die Lösung dieser Aufgabe ist dadurch gekennzeichnet, daß in der zweiten Magnetspule bereits dann auf ein gegenüber dem Fangstrom-Niveau niedrigeres Aufsetzstrom-Niveau übergegangen wird, wenn der Anker noch von dieser zweiten Magnetspule beabstandet ist, wobei der Abstand des Ankers von der zweiten Magnetspule gemessen wird und die Umschaltung vom Fangstrom-Niveau auf das Aufsetzstrom-Niveau in Abhängigkeit von der Größe dieses gemessenen Abstandes erfolgt. Insbesondere kann in der zweiten Magnetspule vom höheren Fangstrom-Niveau auf das niedrigere Aufsetzstrom-Niveau umgeschaltet werden, solange der Anker noch mehr als 5% des Abstandes zwischen den beiden Magnetspulen von der zweiten Magnetspule entfernt ist.
Vorteilhafte Weiterbildungen sind Inhalt der weiteren Unteransprüche.

Näher erläutert wird die Erfindung anhand der beigefügten Diagrammdarstellung, in welcher über der Zeit t sowohl der Weg s des Ankers zwischen den beiden Magnetspulen, als auch der Strom I, mit dem die beiden Magnetspulen beaufschlagt werden, dargestellt ist. Dabei ist der Weg s strichliert und der der Strom I in dicken Linien dargestellt.

Grundsätzlich ist der Aufbau einer elektromagnetischen Betätigungsvorrichtung für ein Brennkraftmaschinen-Hubventil dem Fachmann bekannt, so daß hierauf an dieser Stelle nicht näher eingegangen wird. Stets wird dabei entsprechend den Merkmalen im Oberbegriff des Anspruchs 1 ein Anker zwischen zwei voneinander beabstandeten Magentspulen schwingend oszillierend bewegt, wobei in jeder Bewegungsrichtung jeweils eine Rückstellfeder vorgesehen ist. Nun liege zunächst der Anker an der ersten Magnetspule an, wo er gegen die Kraft der dann wirkenden Rückstellfeder durch Magnetkraft gehalten wird. Hierzu fließt in dieser ersten Magnetspule ein sogenannter Haltestrom.

Wird anschließend dieser Haltestrom abgeschaltet, so setzt sich der geeignet geführte Anker (und selbstverständlich auch das mit diesem mechanisch verbundene Brennkraftmaschinen-Hubventil) unter Einfluß der Kraft der Rückstellfeder in Bewegung, und zwar zur zweiten Magnetspule hin. Nach einer gewissen Wegstrecke wird jedoch die Federkraft der zweiten Rückstellfeder wirksam, so daß durch die zweite Magnetspule zusätzliche Kräfte aufgebracht werden müssen, um den Anker anzuziehen. Hierzu wird die zweite Magnetspule erregt, und zwar mit einem betragsmäßig relativ hohen Strom, dem sogenannten Fangstrom.
Ist der Anker schließlich auf der Magnetspule aufgetroffen, so kann vom betragsmäßig hohen Fangstrom-Niveau auf das bereits im Zusammenhang mit der ersten Magnetspule erläuterte niedrigere Haltestrom-Niveau umgeschaltet werden, da nunmehr der Anker lediglich an der Magnetspule gehalten, nicht jedoch gegen Federkraft zu ihr hin beschleunigt werden muß.
Anschließend erfolgt der Vorgang in der umgekehrten Richtung, d. h. die in der bisherigen Schilderung zweite Magnetspule wird dann die erste Magnetspule, während die eingangs genannte erste Magnetspule die Funktion der zweiten Magnetspule übernimmt.

Im beigefügten Diagramm ist das Haltestrom-Niveau mit I_{H} bezeichnet und das Fangstrom-Niveau mit I_{F}. Zum Zeitpunkt t₀ fließt, wie ersichtlich, in der ersten Magnetspule der Haltestrom I_{H}, der zum Zeitpunkt t₁ abgeschaltet wird. Hierdurch setzt sich, wie beschrieben, der Anker in Bewegung und legt über der Zeit t den Weg s zurück.
Zum Zeitpunkt t₂ befindet sich der Anker in etwa in der Mitte zwischen den beiden Magnetspulen, d. h er hat die halbe Wegstrecke sₕ zurückgelegt. Nun wird die zweite Magnetspule zunächst mit dem Fangstrom-Niveau I_{F} beaufschlagt, welches aufgrund der magnetischen Verhältnisse erst verzögert erreicht wird.
Nachdem der Anker die volle Wegstrecke sᵥ zurückgelegt hat und somit an der zweiten Magnetspule anliegt, kann in dieser zweiten Magnetspule vom Fangstrom-Niveau I_{F} auf das Haltestrom-Niveau I_{H} übergegangen werden, was hier zum Zeitpunkt t₆ erfolgt. Aufgrund der magnetischen Verhältnisse in der Magnetspule wird der Wert I_{H} des Haltestromes jedoch erst verzögert erreicht. Der Zeitpunkt t₆ liegt dabei später als der Zeitpunkt t₅, zu welchem der Anker erstmalig auf die Magnetspule auftrifft. Hierdurch ist sichergestellt, daß der Anker sicher an der Magnetspule gehalten wird, auch wenn er nach dem erstmaligen Auftreffen kurz abprallt bzw. sich um eine minimale Wegstrecke wieder zurück bewegt.

Um nun ein möglichst sanftes Auftreffen des Ankers auf der zweiten Magnetspule zu erzielen, wird in dieser zweiten Magnetspule bereits dann, - nämlich zum Zeitpunkt t₃, - auf ein gegenüber dem Fangstrom-Niveau I_{F} niedrigeres Aufsetzstrom-Niveau I_{A} übergegangen, wenn der Anker noch von dieser zweiten Magnetspule beabstandet ist. Aufgrund der magnetischen Verhältnisse in der Magnetspule wird der tatsächliche Stromwert I_{A} jedoch erst zum Zeitpunkt t₄ erreicht, der aber noch deutlich vor dem Auftreffzeitpunkt t₅ des Ankers auf der Magnetspule liegt.
Im Umschaltzeitpunkt t₃ hat der Anker den Weg sₐ zurückgelegt. Auf seiner letzten Wegstrecke, die durch den Abstand zwischen sₐ und sᵥ definiert ist, wird der Anker somit durch die zweite Magnetspule nunmehr deutlich verringert beschleunigt, so daß er dementsprechend sanfter auf die zweite Magnetspule auftrifft.

Um feststellen zu können, wann der jeweils günstigste Zeitpunkt t₃ für die Umschaltung vom Fangstrom-Niveau I_{F} auf das Aufsetzstrom-Niveau I_{A} ist, kann über der Zeit t der jeweilige Abstand des Ankers von der zweiten Magnetspule gemessen werden. Bevorzugt erfolgt die Umschaltung vom Fangstrom Niveau I_{F} auf das Aufsetzstrom-Niveau I_{A} in Abhängigkeit von der Größe dieses Abstandes, und zwar insbesondere dann, wenn der Anker noch mehr als 5 % des gesamten Abstandes sᵥ zwischen den beiden Magnetspulen von der Magnetspule entfernt ist. Die Differenz (sᵥ - sₐ) beträgt somit mehr als 5 % der gesamten Strecke sᵥ.

Das Aufsetzstrom-Niveau I_{A} kann irgendwo im Bereich zwischen dem Fangstrom-Niveau I_{F} und dem Haltestrom-Niveau I_{H} liegen, sollte jedoch zur Erzielung des gewünschten Effektes, nämlich im Hinblick auf ein weiches Auftreffen bzw. Aufsetzen des Ankers auf der zweiten Magnetspule signifikant unterhalb dem Fangstrom-Niveau I_{F} liegen. Bevorzugt liegt das Aufsetzstrom-Niveau I_{A} in der Größenordnung des einfachen bis doppelten Haltestrom-Niveaus I_{H}.

Als weiterhin äußerst vorteilhaft im Hinblick auf die Erzielung eines sanften Auftreffens des Ankers auf der zweiten Magnetspule hat sich erweisen, wenn diese zweite Magnetspule bereits relativ frühzeitig mit dem Fangstrom I_{F} beaufschlagt wird. Unter energetischen Gesichtspunkten wäre es unter Beachtung der magnetischen Effekte günstig, die zweite Magnetspule so spät als möglich mit dem Fangstrom-Niveau I_{F} zu beaufschlagen, jedoch resultiert dies wiederum in einem harten Auftreffen des Ankers auf dieser Magnetspule. Daher wird vorgeschlagen, die zweite Magnetspule bereits dann, nämlich zum Zeitpunkt t₂, mit dem Fangstrom I_{F} zu beaufschlagen, wenn der Anker noch um mehr als 40 % des Abstandes sᵥ zwischen den beiden Magnetspulen von der zweiten Magnetspule entfernt ist. Bei der Diagrammdarstellung, die selbstverständlich nur ein bevorzugtes Ausführungsbeispiel darstellt, liegt dieser Zeitpunkt t₂ bei der Wegstrecke sₕ, d. h. wenn der Anker in etwa um die Hälfte; genauer um 60% des Abstandes der beiden Magnetspulen von der zweiten Magnetspule entfernt ist. Jedoch kann dies, sowie eine Vielzahl weiterer Details durchaus abweichend vom gezeigten Ausführungsbeispiel gestaltet sein, ohne den Inhalt der Patentansprüche zu verlassen.

## Patentansprüche

1. Stromsteuerverfahren für ein elektromagnetisch betätigtes Hubventil einer Brennkraftmaschine, welches durch eine zwischen alternierend mit Strom beaufschlagten Magnetspulen angeordnete Ankerplatte jeweils gegen die Kraft einer Rückstellfeder schwingend oszilierend bewegt wird,
wobei ausgehend von der ersten Endlage des Ankers, in welcher dieser an der ersten mit einem Haltestrom (I_{H}) beaufschlagten Magnetspule anliegt, zunächst der betragsmäßig niedrige Haltestrom (I_{H}) der ersten Magnetspule abgeschaltet wird,
und wobei anschließend die zweite Magnetspule zunächst mit einem betragsmäßig hohen Fangstrom (I_{F}) und danach mit dem Haltestrom (I_{H}) beaufschlagt wird,
um zunächst den Anker anzuziehen und danach den an der Magnetspule anliegenden Anker zu halten,
**dadurch gekennzeichnet, daß** in der zweiten Magnetspule bereits dann auf ein gegenüber dem Fangstromniveau (I_{F}) niedrigeres Aufsetz-Stromniveau (I_{A}) übergegangen wird, wenn der Anker noch von dieser zweiten Magnetspule beabstandet ist, wobei
der Abstand (sᵥ - sₐ) des Ankers von der zweiten Magnetspule gemessen wird und die Umschaltung vom Fangstrom-Niveau (I_{F}) auf das Aufsetzstrom-Niveau (I_{A}) in Abhänigkeit von der Größe dieses gemessenen Abstandes (sᵥ - sₐ) erfolgt.

2. Stromsteuerverfahren nach Anspruch 1 ,
**dadurch gekennzeichnet; daß** die Umschaltung vom höheren Fangstrom-Niveau (I_{F}) auf das niedrigere Aufsetz-Strom-Niveau (I_{A}) in der zweiten Magnetspule erfolgt, solange der Anker noch mehr als 5% des Abstandes (sᵥ) zwischen den beiden Magnetspulen von der zweiten Magnetspule entfernt ist.

3. Stromsteuerverfahren nach einem der vorangegangenen Ansprüche,
**dadurch gekennzeichnet, daß** das Aufsatz-Stromniveau (I_{A}) in der Größenordnung des einfachen bis doppelten Haltestrom-Niveaus (I_{H}) liegt.

4. Stromsteuerverfahren nach einem der vorangegangenen Ansprüche,
**dadurch gekennzeichnet, daß** die zweite Magnetspule bereits dann mit dem Fangstrom (I_{F}) beaufschlagt wird, wenn der Anker noch um mehr als 40% des Abstandes (sᵥ) zwischen den beiden Magnetspulen von der zweiten Magnetspule entfernt ist.

## Claims

1. A process for controlling the current of an electromagnetically actuated poppet valve of an internal combustion engine, the valve being moved in oscillation, against the force of a return spring, by an armature plate disposed between alternately energised magnet coils,
wherein starting from the first end position of the armature in which it abuts the first magnet coil energised by a retaining current (I_{H}), the said retaining current (I_{H}), which has a low value, of the first magnet coil is first switched off, and
wherein the second magnet coil is then energised firstly with a high capture current (I_{F}) and then with the retaining current (I_{H}),
in order first to attract the armature and then hold the armature against the magnet coil,
**characterised in that** in the second magnet coil a change-over to a set-down current level (I_{A}) lower than the capture current level (I_{F}) is made when the armature is still at a distance from the said second magnet coil, wherein the distance (sᵥ-sₐ) of the armature from the second magnet coil is measured and the change-over from the capture current level (I_{F}) to the set-down current level (I_{A}) is made in dependence on the value of the said measured distance (sᵥ-sₐ).

2. A process according to claim 1, **characterised in that** the change-over from the higher capture current level (I_{F}) to the lower set-down current level (I_{A}) occurs in the second magnet coil during the time when the distance of the armature from the second magnet coil is still more than 5% of the distance (sᵥ) between the two magnet coils.

3. A process according to any of the preceding claims, **characterised in that** the set-down current level (I_{A}) is about once to twice the retaining-current level (IH).

4. A process according to any of the preceding claims, **characterised in that** the second magnet coil is already energised with the capture current (I_{F}) when the distance of the armature from the second magnet coil is still more than 40% of the distance (sᵥ) between the two magnet coils.

## Revendications

1. Procédé de commande de courant d'une soupape à commande électromagnétique d'un moteur à combustion interne, cette soupape étant déplacée en mouvement oscillant contre la force d'un ressort de rappel, par une plaque d'induit installée entre deux bobines électromagnétiques alimentées alternativement en courant, selon lequel partant de la première position de fin de course de l'induit dans laquelle celui-ci est appliqué contre la première bobine électromagnétique alimentée par un courant de maintien (I_{H}), on coupe tout d'abord le courant de maintien (I_{H}) d'intensité relativement faible dans la première bobine,
et ensuite on alimente la seconde bobine électromagnétique tout d'abord avec un courant d'accrochage (I_{F}) d'intensité relativement élevée et ensuite avec le courant de maintien (I_{H}),
pour tout d'abord attirer l'induit puis maintenir l'induit appliqué contre la bobine électromagnétique,
**caractérisé en ce que**
dans la seconde bobine électromagnétique, on commute sur un niveau de courant d'appui (I_{A}) plus faible que le niveau de courant d'accrochage (I_{F}) lorsque l'induit est encore distant de la première bobine électromagnétique, et
on mesure la distance (S_{V} - S_{A}) de l'induit par rapport à la seconde bobine électromagnétique et on commute du niveau de courant d'accrochage (I_{F}) au niveau de courant d'appui (I_{A}) en fonction de cette distance mesurée (S_{V}-S_{A}).

2. Procédé de commande de courant selon la revendication 1,
**caractérisé en ce que**
on commute du niveau de courant d'accrochage élevé (I_{F}) au niveau de courant d'appui faible (I_{A}) dans la seconde bobine électromagnétique aussi longtemps que l'induit est encore à plus de 5 % de la distance (Sᵥ) (comprise entre les deux bobines électromagnétiques) par rapport à la seconde bobine électromagnétique.

3. Procédé de commande de courant selon l'une des revendications précédentes,
**caractérisé en ce que**
le niveau de courant (I_{A}) est de l'ordre de grandeur du niveau de courant de maintien (I_{H}) jusqu'au double de ce niveau.

4. Procédé de commande de courant selon l'une des revendications précédentes,
**caractérisé en ce que**
on applique le courant d'accrochage (I_{F}) à la seconde bobine électromagnétique déjà lorsque l'induit est encore distant de la seconde bobine électromagnétique à plus de 40 % de la distance (Sᵥ) (distance comprise entre les deux bobines électromagnétiques).
